# EUROPÄISCHE PATENTSCHRIFT

(11) **EP 0 177 838 B1**
(45) Veröffentlichungstag und Bekanntmachung des Hinweises auf die Patenterteilung: **09.05.1990**
(21) Anmeldenummer: 85112142.6
(22) Anmeldetag: 25.09.1985
(51) Int. Cl.: B04B 1/20, C02F 11/12

(54) **Vorrichtung zum Einbringen von Flockungsmitteln in den Schlamm innerhalb der Eindlaufkammer einer Zentrifuge**
Device for introducing flocculants into sludge inside the loading chamber of a centrifuge
Dispositif d'introduction de floculants dans des boues à l'intérieur de la chambre de chargement d'une centrifugeuse

(30) Priorität: 10.10.1984 DE 3437157; 05.12.1984 DE 3444349
(43) Veröffentlichungstag der Anmeldung: 16.04.1986
(73) Patentinhaber: Klöckner-Humboldt-Deutz Aktiengesellschaft, 51149 Köln (DE)
(72) Erfinder: Cläsgens, Stephan, D-5230 Altenkirchen (DE); Kulle, Heinz, D-5206 Neunkirchen-Seelscheid 1 (DE); Schilp, Reinhold, Dr., D-5060 Bergisch-Gladbach 1 (DE); Epper, Wolfgang, D-5010 Bergheim (DE)
(74) Vertreter: Beisner, Klaus

(56) Entgegenhaltungen:
- DE-A- 2 822 533
- DE-B- 1 101 301
- DE-B- 1 215 606
- US-A- 3 471 081
- US-A- 4 052 303

## Beschreibung

Die Erfindung bezieht sich auf eine Vorrichtung zum Einbringen von Flockungsmitteln in den Schlamm innerhalb der Einlaufkammer einer Zentrifuge, bestehend aus einem Flockungsmittel-Zuführungsrohr, das durch das Schlamm- Zuführungsrohr hindurchgeführt ist und in die mit Schlamm-Durchtrittsöffnungen versehene Einlaufkammer der Zentrifuge hineinragt, wobei in der Einlaufkammer mit Abstand von der Mündung des Schlamm-Zuführungsrohres eine zur Mündung des Schlamm-Zuführungsrohres senkrecht verlaufende Prallwand angeordnet ist.

Aus der deutschen Offenlegungsschrift 28 22 533 ist eine Vollmanteldekantier-Zentrifuge obiger Bauart bekannt, bei der das Flockungsmittel über eine stationär angeordnete Leitung, die durch das Schlamm-Zuführungsrohr hindurchgeführt ist, in die Einlaufkammer im wesentlichen im Gleichstrom zum Schlamm der Zentrifuge drucklos zugeführt wird. Die Vermischung des Flockungsmittels mit dem Schlamm erfolgt hierbei allein durch die in der Einlaufkammer herrschenden Strömungsturbulenzen. Eine ausreichende innige Vermischung des Flockungsmittels mit dem Schlamm ist jedoch hierbei aufgrund der Gleichstromführung beider Medien auch dann nicht zu erreichen, wenn dem Schlamm erheblich mehr Flockungsmittel zugegeben werden, als für die Ausflockung der im Schlamm vorhandenen Feststoffpartikel erforderlich ist. Eine Überdosierung des Schlammes mit Flockungsmitteln ist jedoch mit erhöhten Kosten verbunden und daher unwirtschaftlich. Andererseits werden bei dieser bekannten Art der Flokkungsmittelzufuhr aufgrund der geringen Durchdringung und Vermischung mit dem Schlamm nicht alle im Schlamm befindlichen Feststoffpartikel von den Flockungsmitteln erreicht, was sich wiederum nachteilig auf die Trennung der Feststoffe von der Flüssigkeit in der Zentrifuge auswirkt.

Ferner ist aus der DE-B-12 15 606 eine Vorrichtung zum Vermischen von Flockungsmitteln mit Schlämmen in Absetzzentrifugen bekannt, bei der das Flockungsmittel über ein im Schlamm-Einlaufrohr axial verstellbares Rohr auf den im Einlauftrichter in die Zentrifugentrommel einfließenden Schlamm etwa in radialer Richtung aufgebracht wird. Da jedoch hierbei der Schlamm über den Einlauftrichter im geradelinigen Verlauf ohne jegliche Umlenkung und Umwälzung direkt in das in der Zentrifuge befindliche Feststoff-Flüssigkeitsgemisch hineinfließt, ist insbesondere bei zähflüssigen dickeren Schlämmen auch bei einer hohen Überdosierung des Schlammes mit Flockungsmitteln eine innige und ausreichende Vermischung des Flockungsmittels mit dem Schlamm nicht zu erreichen.

Die Aufgabe der Erfindung besteht daher darin, eine Vorrichtung zum Einbringen von Flokkungsmitteln in den Schlamm innerhalb der Einlaufkammer einer Zentrifuge zu schaffen, die bei geringstmöglichem Flockungsmittelverbrauch eine optimale Vermischung des Flockungsmittels mit dem Schlamm ermöglicht.

Diese Aufgabe wird dadurch gelöst, daß die Prallwand mit einem zentral auf die Mündung des Schlamm-Zuführungsrohres gerichteten Prallkegel versehen ist, und daß das Flockungsmittel-Zuführungsrohr im Schlamm-Zuführungsrohr axial verstellbar und/oder drehbeweglich so gehalten ist, daß seine Austrittsöffnung auf den Bereich zwischen der Prallwand und den mit Abstand davon angeordneten Schlamm-Durchtrittsöffnungen in der Einlaufkammer gerichtet ist.

Dadurch, daß die Prallwand gemäß der Erfindung mit einem zentral auf die Mündung des Schlamm-Zuführungsrohres gerichteten Prallkegel versehen ist, wird sehr vorteilhaft in der Einlaufkammer eine allseitige gleichmäßige Verteilung des Schlammes erreicht, in den die Flokkungsmittel eingebracht und mit diesem ebenso gleichmäßig vermischt werden können. Dadurch, daß ferner gemäß der Erfindung das Flockungsmittel-Zuführungsrohr im Schlamm-Zuführungsrohr axial verstellbar und/oder drehbeweglich so gehalten ist, daß seine Austrittsöffnung auf den Bereich zwischen der Prallwand und den mit Abstand davon angeordneten Schlamm-Durchtrittsöffnungen in der Einlaufkammer gerichtet ist, kann sehr vorteilhaft der aus der düsenförmigen Austrittsöffnung des Flockungsmittel-Zuführungsrohres austretende Flockungsmittelstrahl genau auf den im peripheren Bereich der Einlaufkammer befindlichen Schlammfluß gerichtet bzw. eingestellt werden, in dem der Flockungsmittelstrahl tief in den Schlamm eindringt und sich dabei innig mit dem Schlamm vermischt. Dieser Bereich liegt, wie praktische Versuche gezeigt haben, zwischen der Prallwand der Einlaufkammer und den Schlamm-Durchtrittsöffnungen in der Kammer, und zwar dort, wo die Schlammströmung eine starke Umlenkung in entgegengesetzter Richtung zur Einlaufrichtung erfährt. Die in diesem Bereich bereits erfolgte innige Vermischung des Flockungsmittels mit dem Schlamm wird durch die unmittelbar daran anschließende, nochmalige starke Umlenkung und Umwälzung des Schlammes im Bereich der Durchtrittsöffnungen intensiviert. Auf diese Weise läßt sich sehr vorteilhaft die Flockungsmittelzugabe auf die jeweils erforderliche Mindestmenge reduzieren, wodurch im Vergleich zu den bisher bekannten Flockungsmittel-Zuführungsvorrichtungen eine Einsparung an Flokkungsmittel in manchen Fällen bis zu über 50% erzielt wird.

Gemäß einer weiteren vorteilhaften Ausgestaltung der Erfindung besteht das Flockungsmittel-Zuführungsohr aus mehreren Teilen, die zusammensteckbar oder teleskopartig ineinander verschiebbar angeordnet sind. Durch diese Ausgestaltung des Flockungsmittel-Zuführungsohres kann der Aus- und Einbau des Flockungsmittel-Zuführungsrohres bei geringem Platzbedarf in einfacher Weise vorgenommen werden.

In weiterer Ausgestaltung der Erfindung besteht das Flockungsmittel-Zuführungsrohr aus einem flexiblen oder elastischem Werkstoff, insbesondere aus Gummi. Ein derartiges Flockungsmittel-Zuführungsrohr zeichnet sich besonders durch die leichte Handhabung beim Ein- und Ausbau sowie durch die Selbstabdichtung an der Durchführungsöffnung im Schlammzuführungsohr aus.

Die Vorrichtung gemäß der Erfindung wird nachfolgend anhand von in der Zeichnung schematisch dargestellten Ausführungsbeispielen näher erläutert.

Es zeigen:
Fig. 1 einen Teilausschnitt einer Vollmantel-Schneckenzentrifuge mit Einlaufkammer und Flockungsmittel-Zuführungsrohr gemäß der Erfindung;
Fig. 2 einen Teilausschnitt einer am Schlamm- zuführungsrohr angeordneten Halterung für das Flockungsmittel-Zuführungsrohr gemäß der Erfindung in vergrößertem Maßstab.
Fig. 3 einen Teilausschnitt eines aus mehreren Teilen bestehenden Flockungsmittel-Zuführungsrohres gemäß der Erfindung.

Wie Fig. 1 zeigt, besteht die Zentrifuge aus einer Zentrifugentrommel 1, in der koaxial eine Förderschnecke 2 angeordnet ist, deren Welle als Hohlwelle 3 ausgebildet und außen von der Schnekkenwendel 4 umgeben ist. Die Hohlwelle 3 ist durch eine Stirnwand 5 abgeschlossen, die im zentralen Bereich mit einer Öffnung 6 versehen ist, durch die ein stationär angeordnetes Schlammzuführungsrohr 7 hindurchgeführt ist. In der Hohlwelle 3 ist mit Abstand von der Stirnwandung 5 eine Prallwand 8 mit Prallkegel 9 eingebaut, die zusammen mit der Stirnwand 5 und der Hohlwelle 3 eine Einlaufkammer 10 für den Schlamm bildet. In der Hohlwelle 3 sind im Bereich dieser Einlaufkammer 10 mehrere über den Umfang gleichmäßig verteilte Öffnungen 11 für den Schlammdurchtritt in die Zentrifugentrommel 1 vorgesehen.

Durch das Schlammzuführungsrohr 7, das in die Einlaufkammer 10 mündet, ist ein Flockungsmittel-Zuführungsrohr 12 hindurchgeführt, das im Endbereich mit einer düsenförmigen Austrittsöffnung 13 versehen ist. Dieses Flockungsmittel-Zuführungsrohr 12 ist im Schlammzuführungsrohr 7 gemäß der Erfindung sowohl axial verstellbar als auch drehbeweglich gehalten. Als Halterung dient hierzu ein am äußeren Ende des Schlammzuführungsrohres 7 angeordnetes rohrförmiges Verlängerungsstück 14 mit Feststellschraube 15. Durch Lockern der Stellschraube 15 kann das Flockungsmittel-Zuführungsrohr 12 sowohl in axialer Richtung verschoben als auch um die Achse verdreht werden. Auf diese Weise kann sehr vorteilhaft das Flockungsmittel-Zuführungsrohr 12 mit der düsenförmigen Austrittsöffnung 13 jeweils so verstellt werden, daß der aus der düsenförmigen Austrittsöffnung 13 unter Druck austretende Flockungsmittelstrahl 16 auf die im peripheren Bereich innerhalb der Schlammeinlaufkammer 10 befindliche rotierende Schlammschicht auftrifft und diese mindestens teilweise durchdringt, wobei eine innige Vermischung von Schlamm und Flockungsmittel erfolgt. Dieser Bereich liegt, wie durch praktische Versuche ermittelt wurde, zwischen der Prallwand 8 und den Schlammdurchtrittsöffnungen 11, und zwar an der Stelle, wo sich der Schlamm im peripheren Bereich der Einlaufkammer 10 von der Prallwand 8 weg, etwa in Achsrichtung zu den Schlammdurchtrittsöffnungen 11 hin bewegt. Die unter Druck von beispielsweise unter etwa 0,5 bis 10 bar über die Leitung 12 dem Schlamm in der Einlaufkammer 10 zugeführte Menge an Flokkungsmitteln, kann auf diese Weise optimal eingestellt werden, d.h. auf die Flockungsmittelmenge eingestellt werden, die nötig ist, um alle im Schlamm vorhandenen Feststoffpartikeln zu erfassen und auszuflocken. Der Flockungsmittelverbrauch kann auf diese Weise im Vergleich zu den bisher bekannten Vorrichtungen ganz erheblich reduziert und der Trenneffekt wesentlich verbessert werden.

Um den Aus- und Einbau des Flockungsmittel-Zuführungsrohres 12 in einfacher und besonders platzsparender Weise zu ermöglichen, kann, wie Fig. 2 zeigt, das Flockungsmittel-Zuführungsrohr 12 aus mehreren Teilen 17 bestehen, die zusammensteckbar oder teleskopartig ineinander verschiebbar angeordnet sind.

Ferner kann das Flockungsmittel-Zuführungsrohr 12, wie beispielsweise die Fig. 3 zeigt, auch aus einem flexiblen oder einem elastischen Werkstoff, insbesondere aus Gummi, bestehen und durch eine entsprechende Öffnung 18 in einem am Schlammzuführungsrohr 7 angeordneten Verlängerungsstück 19 hindurchgeführt sein, wobei aufgrund der Elastizität des unter Druck stehenden Flockungsmittel-Zuführungsrohres 12 ein dichtes Anliegen und damit Festklemmen in der Öffnung 18 des Verlängerungsstückes in einfacher Weise erreicht wird. Eine besondere Feststellschraube ist bei dieser Ausbildung und konstruktiven Anordnung des Flockungsmittel-Zuführungsrohres 12 nicht erforderlich.

Der Gegenstand der Erfindung ist nicht auf die in der Zeichnung dargestellten Ausführungsbeispiele beschränkt. So kann das Flockungsmittel-Zuführungsrohr 12 im Schlammzuführungsrohr 7 auch mittig, seitlich oben in Achsrichtung verlaufend, oder auch schräg dazu verlaufend angebracht sein. Auch kann das Flockungsmittel-Zuführungsrohr 12 gegebenenfalls außerhalb des Schlammzuführungsrohres 12 in die Einlaufkammer 10 eingeführt werden. Ferner kann das Flokkungsmittel-Zuführungsrohr 12 gemäß der Erfindung auch sehr vorteilhaft mit mehreren düsenförmigen Austrittsöffnungen versehen werden.

## Patentansprüche

1. Vorrichtung zum Einbringen von Flockungsmitteln in den Schlamm innerhalb der Einlaufkammer (10) einer Zentrifuge, bestehend aus einem Flockungsmittel-Zuführungsrohr (12), das durch das Schlammzuführungsrohr (7) hindurchgeführt ist und in die mit Schlammdurchtrittsöffnungen (11) versehene Einlaufkammer (10) der Zentrifuge hineinragt, wobei in der Einlaufkammer (10) mit Abstand von der Mündung des Schlammzuführungsrohres (7) eine zur Mündung des Schlammzuführungsrohres (7) senkrecht verlaufende Prallwand (8) angeordnet ist, dadurch gekennzeichnet, daß die Prallwand (8) mit einem zentral auf die Mündung des Schlammzuführungsrohres (7) gerichteten Prallkegel (9) versehen ist, und daß das Flockungsmittel-Zuführungsrohr (12) im Schlamm-Zuführungsrohr (7) axial verstellbar und/oder drehbeweglich so gehalten ist, daß seine Austrittsöffnung (13) auf den Bereich zwischen der Prallwand (8) und den mit Abstand davon angeordneten Schlamm-Durchtrittsöffnungen (11) in der Einlaufkammer (10) gerichtet ist.

2. Vorrichtung nach Anspruch 1, dadurch gekennzeichnet, daß das Flockungsmittel-Zuführungsrohr (12) aus mehreren Teilen (17) besteht, die zusammensteckbar oder teleskopartig ineinander verschiebbar angeordnet sind.

3. Vorrichtung nach Anspruch 1 oder 2, dadurch gekennzeichnet, daß das Flockungsmittel-Zuführungsrohr (12) aus einem flexiblen oder elastischen Werkstoff, insbesondere aus Gummi, besteht.

## Revendications

1. Dispositif pour introduire des floculants dans la boue à l'intérieur de la chambre de chargement (10) d'une centrifugeuse, dispositif qui est composé d'un tube (12) d'amenée des floculants qui est enfilé dans le tube (7) d'amenée de la boue, et pénètre dans la chambre de chargement (10) de la centrifugeuse qui est munie d'ouvertures (11) de passage de la boue, cependant que, dans la chambre de chargement (10), est disposée, à distance du débouché du tube (7) d'amenée de la boue, une chicane (8) qui s'étend perpendiculairement au débouché du tube (7) d'amenée de la boue, caractérisé en ce que la chicane (8) est munie d'un cône d'impact (9) dirigé en position centrale vers le débouché du tube (7) d'amenée de la boue et en ce que le tube (12) d'amenée des floculants est monté mobile axialement et/ou mobile en rotation dans le tube (7) d'amenée de la boue de telle manière que son orifice de sortie (13) soit dirigé vers la région comprise entre la chicane (8) et les ouvertures (11) de passage de la boue de la chambre de chargement (10) qui sont disposées à distance de cette chicane.

2. Dispositif selon la revendication 1, caractérisé en ce que le tube (12) d'amenée des floculants est composé de plusieurs parties (17) qui sont agencées de façon à pouvoir s'assembler par emboîtement ou à pouvoir coulisser télescopi- quement les unes dans les autres.

3. Dispositif selon la revendication 1 ou 2, caractérisé en ce que le tube (12) d'amenée des floculants est fait d'une matière flexible ou élastique, en particulier de caoutchouc.

## Claims

1. Device for introducing flocculants into the sludge inside the inlet chamber (10) of a centrifuge, consisting of a flocculant feed tube (12) which is passed through the sludge feed tube (7) and projects into the inlet chamber (10) of the centrifuge, said inlet chamber being provided with sludge passage openings (11) in which there is disposed in the inlet chamber (10) at a distance from the mouth of the sludge feed tube (7) a baffle plate (8) running at right angles to the mouth of the sludge feed tube (7), characterised in that the baffle plate (8) is provided with a baffle cone (9) directed centrally towards the mouth of the sludge feed tube (7), and that the flocculant feed tube (12) is held axially displaceable and/or rotatable in the sludge feed tube (7) so that its outlet opening (13) is directed towards the region between the baffle plate (8) and the sludge passage openings (11) disposed at a distance therefrom in the inlet chamber (10).

2. Device according to claim 1, characterised in that the flocculant feed tube (12) consists of several parts (17) which are capable of being assembled or inserted into one another telescopically.

3. Device according to claim 1 or 2, characterised in that the flocculant feed tube (12) consists of a flexible or elastic material, in particular rubber.
